# EUROPÄISCHE PATENTANMELDUNG

(11) **EP 4 768 418 A1**
(43) Veröffentlichungstag der Anmeldung: **01.07.2026**
(21) Anmeldenummer: 25218408.0
(22) Anmeldetag: 25.11.2025
(51) Int. Cl.: B66D 1/36, B66D 1/54, B66C 23/66

(54) **UMLENKVORRICHTUNG EINES SEILS MIT EINEM SEILSICHERUNGSELEMENT SOWIE HEBEVORRICHTUNG HIERMIT**

(30) Priorität: 17.12.2024 DE 102024138427
(71) Anmelder: Liebherr-Werk Ehingen GmbH, 89584 Ehingen/Donau (DE)
(72) Erfinder: KLÖBLE, Linda, 89584 Dächingen (DE); SPRANZ, Julian, 89597 Munderkingen (DE)
(74) Vertreter: Lorenz Seidler Gossel Part. mbB

(57) **Zusammenfassung**

Die Erfindung betrifft eine Umlenkvorrichtung eines Seils, umfassend eine Rollenhalterung zum Tragen von mindestens einer Seilumlenkrolle, mindestens eine Seilumlenkrolle, die an der Rollenhalterung um eine Rollendrehachse drehbar gelagert ist, und eine Seilsicherungsanordnung zum Sichern einer korrekten Einscherung eines Seils an der Seilumlenkrolle, dadurch gekennzeichnet, dass die Seilsicherungsanordnung gegenüber der Rollenhalterung um eine Schwenkachse schwenkbar ist, um zwischen einer Sicherungsposition, in der ein von der Seilumlenkrolle umgelenktes Seil in der Seilumlenkrolle gesichert ist, und einer Freigabeposition, in der ein von der Seilumlenkrolle umgelenktes Seil nicht in der Seilumlenkrolle gesichert ist, zu wechseln, wobei die Schwenkachse parallel zur Rollendrehachse verläuft.

## Beschreibung

Die vorliegende Erfindung betrifft eine Umlenkvorrichtung zum Umlenken eines Seils gemäß dem Oberbegriff des Anspruchs 1 sowie ein System und eine Hebevorrichtung mit einer solchen.

Eine Vielzahl von Hebevorrichtungen bzw. Arbeitsmaschinen besitzen Seile, welche über mindestens eine Umlenkrolle an der Maschine umgelenkt werden, beispielsweise ein Hubseil, welches mehrfach zwischen Umlenkrollen eines Auslegerkopfes und einer Hakenflasche eingeschert ist. Die Umlenkrollen sind häufig über Sicherheitsvorrichtungen gesichert, die dafür sorgen, dass das Seil nicht aus den Umlenkrollen springt. Ein Beispiel für derartige Sicherheitsvorrichtungen sind sogenannte Seilschutzstangen, wie diese häufig bei fahrbaren Kranen bzw. Mobilkranen zum Einsatz kommen. Diese Seilschutzstangen sind in einem geringen Radialabstand zu den Umlenkrollen angeordnet, sodass sie die Umlenkrollen bzw. das Seil nicht berühren, aber ein Herausspringen des Seils aus den Umlenkrollen verhindern.

Beim Einscheren des Seils kommt es bei derartigen Vorrichtungen immer wieder vor, dass das Seil nicht zwischen Seilschutzstange und Umlenkrollen eingefädelt wird, sondern fälschlicherweise außen über die Seilschutzstange geführt wird. Dies kann hohe Materialschäden am Seil zur Folge haben.

Der vorliegenden Erfindung liegt daher die Aufgabe zugrunde, die Gefahr eines derartigen falschen Einscherens bei gattungsgemäßen Umlenkvorrichtungen zu verringern oder gar ganz zu verhindern. Weiter soll an dieser Stelle darauf hingewiesen werden, dass dann, wenn im Folgenden von "der Umlenkrolle" im Singular die Rede ist, auch stets die mindestens eine Umlenkrolle gemeint ist.

Erfindungsgemäß wird diese Aufgabe durch eine Umlenkvorrichtung mit den Merkmalen des Anspruchs 1 sowie durch ein System nach dem Anspruch 13 oder eine Hebevorrichtung mit den Merkmalen des Anspruchs 14 gelöst. Vorteilhafte Ausführungsformen der Erfindung ergeben sich aus den Unteransprüchen und der nachfolgenden Beschreibung.

Demnach wird erfindungsgemäß eine Umlenkvorrichtung zum Umlenken eines Seils wie beispielsweise eines Hubseils eines Krans vorgeschlagen, die eine Rollenhalterung zum Tragen von mindestens einer Seilumlenkrolle, mindestens eine Seilumlenkrolle, die an der Rollenhalterung um eine Rollendrehachse drehbar gelagert ist, und eine Seilsicherungsanordnung zum Sichern einer korrekten Einscherung eines Seils an der Seilumlenkrolle umfasst. Die Vorrichtung ist dadurch gekennzeichnet, dass die Seilsicherungsanordnung gegenüber der Rollenhalterung um eine Schwenkachse schwenkbar ist, um zwischen einer Sicherungsposition, in der ein von der Seilumlenkrolle umgelenktes Seil in der Seilumlenkrolle gesichert ist und einer Freigabeposition, in der ein von der Seilumlenkrolle umgelenktes Seil nicht in der Seilumlenkrolle gesichert ist, zu wechseln, wobei die Schwenkachse parallel zur Rollendrehachse verläuft.

Durch die erfindungsgemäße Umlenkvorrichtung ist es möglich, relativ rasch und intuitiv die Seilsicherungsanordnung zwischen der Freigabeposition und der Sicherungsposition zu wechseln. Schließlich ist hierfür lediglich das Überführen zwischen den Positionen mittels einer Schwenkbewegung erforderlich, die sich grob am Außenumfang der Umlenkrolle orientiert, wobei typischerweise bei einem Überführen von der Sicherungsposition in die Freigabeposition der Radialabstand der Sicherungsanordnung gegenüber der Umlenkrolle ansteigt.

Die Parallelität der Schwenkachse zur Rollendrehachse sorgt darüber hinaus für eine präzise und stabile Positionierung der Seilsicherungsanordnung, was zu einer Erhöhung der Betriebssicherheit und der Langlebigkeit der Seilumlenkrollen führt.

Nach einer optionalen Modifikation der vorliegenden Erfindung kann vorgesehen sein, dass die Seilsicherungsanordnung mindestens eine Seilschutzstange aufweist, die in der Sicherungsposition der Seilsicherungsanordnung dazu ausgelegt ist, eine Bewegung des von der Seilumlenkrolle geführten Seils in Radialrichtung weg von der Seilumlenkrolle zu beschränken, vorzugsweise wobei die mindestens eine Seilschutzstange in ihrer Längsachse parallel zur Rollendrehachse ausgerichtet ist und/oder um ihre Längsachse drehbar gelagert ist.

Die Seilschutzstange dient demnach dazu, ein korrekt in der Umlenkrolle eingeschertes Seil in der Umlenkrolle zu sichern, sodass ein ungewolltes Herausspringen des Seils in einem lastfreien Zustand verhindert wird. Typischerweise erfolgt dies durch ein nahes Heranführen der Seilschutzstange an den Außenumfang der Umlenkrolle, sodass der Abstand zwischen Seilschutzstange und einem radial äußeren Bereich der Umlenkrolle geringer als die Seildicke des von der Umlenkrolle umgelenkten Seils ist.

Da die Seilschutzstange parallel zur Rollendrehachse der mindestens einen Umlenkrolle orientiert ist, ist mithilfe der Schwenkbewegung, die zum Überführen von einer Sicherungsposition in die Freigabeposition führt, eine besonders einfache und robuste Seilsicherungsanordnung gebildet. Da die Seilschutzstange bei einem versuchten Herausspringen eines von der Umlenkrolle geführten Seils dazu dient, dieses in Position in seiner jeweiligen Umlenkrolle zu halten, ist es zur Verringerung einer Reibung zwischen der Seilschutzstange und einem Seil hilfreich, wenn die Seilschutzstange selbst drehbar um ihre Längsachse gelagert ist. Kommt es dann zu einem Kontakt zwischen dem zu sichernden Seil und der Seilschutzstange, führt die dabei entstehende Reibung zu einem Rotieren der Seilschutzstange, wodurch das Auftreten von übermäßiger Reibung verhindert wird, die sich einstellen würde, wenn die Seilschutzstange nicht drehbar wäre.

Vorteilhafterweise kann nach einer weiteren Fortbildung der vorliegenden Erfindung vorgesehen sein, dass die mindestens eine Seilschutzstange in einer Freigabeposition einen größeren Radialabstand zu der mindestens einen Seilumlenkrolle einnimmt als in der Sicherungsposition, um ein korrektes Einscheren eines Seils auf die mindestens eine Seilumlenkrolle zu ermöglichen, in welchem das einzuscherende Seil zwischen der mindestens einen Seilumlenkrolle und der mindestens einen Seilschutzstange angeordnet ist.

In einer Freigabeposition ist die Seilschutzstange radial weiter entfernt von der Außenumfangsfläche der Seilumlenkrolle angeordnet, um ein Einscheren eines Seils in die Seilumlenkrolle zu ermöglichen. In der Sicherungsposition, in welcher der radiale Abstand zu der Außenumfangsfläche der Seilumlenkrolle geringer ist, kann der Seilanfang des durch die Seilumlenkrolle umzulenkenden Seils aufgrund seines typischerweise vergrößerten Durchmessers gegenüber dem Seildurchmesser nicht korrekt eingeschert werden. Der Seilanfang eines Seils ist dabei in der Regel mit einer Vergusshülse versehen, die dazu dient, die einzelnen Fasern bzw. Stränge des Seils zusammenzuhalten. Diese Schlossvergusshülse ist in ihrem Durchmesser größer als der Seildurchmesser, sodass ein korrektes Einscheren in die Seilumlenkrolle bei einer Seilsicherungsanordnung in der Sicherungsposition nicht möglich ist.

Vorzugsweise ist hierbei vorgesehen, dass die mindestens eine Seilschutzstange in der Freigabeposition bei einer bestimmungsgemäß ausgerichteten Umlenkvorrichtung radial weiter entfernt von der mindestens einen Seilumlenkrolle ist, als eine Einscherkurve eines einzuscherenden Seils, insbesondere Stahlseils, das in seiner Dimensionierung auf die mindestens eine Seilumlenkrolle abgestimmt ist.

Die Einscherkurve beschreibt dabei einen dem Fachmann bekannten Ausdruck und bezeichnet den spezifischen Weg oder die Bahn, entlang der ein Seil, wie beispielsweise ein Hubseil eines Krans, während des Einschervorgangs entlang der Seilumlenkrollen verläuft.

Vorzugsweise kann dabei vorgesehen sein, dass die Einscherkurve zu einer Seite hin durch ein waagerechtes Zuführen von der anderen Seite auf einen oberen Punkt einer Seilumlenkrolle bestimmt wird, und der über den oberen Punkt der Seilumlenkrolle geführte Seilanfang unter weiterer Zuführung von Seillänge beobachtet wird.

Nach einer weiteren optionalen Modifikation der vorliegenden Erfindung kann vorgesehen sein, dass die Schwenkachse gegenüber der Rollendrehachse radial zu der mindestens einen Seilumlenkrolle versetzt angeordnet ist.

Durch das radiale Versetzen der Schwenkachse gegenüber der Rollendrehachse wird bei einem Verschwenken der Seilsicherungsanordnung bspw. der gewünschte Effekt erreicht, wonach der radiale Abstand in der Sicherungsposition der Seilsicherungsanordnung gegenüber dem Außenumfang der mindestens einen Seilumlenkrolle geringer ist als in der Freigabeposition.

Weiter kann nach der vorliegenden Erfindung vorgesehen sein, dass die Seilsicherungsanordnung zwei Schenkelelemente aufweist, die an gegenüberliegenden Seitenteilen eines Aufnahmeraums der Rollenhalterung zum Aufnehmen der mindestens einen Seilumlenkrolle drehbar befestigt sind, insbesondere derart, dass die drehbare Befestigung der zwei Schenkelelemente die Schwenkachse der Seilsicherungsanordnung verkörpert, vorzugsweise wobei zwei Schenkelelemente identisch zueinander ausgebildet sind.

Demnach kann also vorgesehen sein, dass die Seilsicherungsanordnung über zwei Schenkelelemente verfügt, von denen jedes an einem Seitenteil der Rollenhalterung drehbar befestigt ist. Typischerweise ist dabei die drehbare Befestigung eines jeweiligen Schenkelelements in der Schwenkachse angeordnet, sodass ein Schwenken der beiden Schenkelelemente dazu führt, dass die Seilsicherungsanordnung zwischen der Freigabeposition und der Sicherungsposition wechseln kann.

Ein jedes der beiden Schenkelelemente ist dabei an einem Seitenteil eines Aufnahmeraums der Rollenhalterung angeordnet, wobei ein solches Seitenteil in Richtung der Rollendrehachse gegenüber der in dem Aufnahmeraum aufgenommenen mindestens einen Seilumlenkrolle versetzt angeordnet ist und typischerweise dazu dient, die im Aufnahmeraum aufgenommenen mindestens eine Seilumlenkrolle zu lagern. Die Befestigung eines ersten Schenkelelements findet dabei an einem ersten Seitenteil statt, wohingegen die Befestigung eines zweiten Schenkelelements an dem zum ersten Seitenteil gegenüberliegenden Seitenteil stattfindet, welches in Richtung der Rollendrehachse versetzt angeordnet ist. Die beiden Innenflächen der Seitenteile der Rollenhalterung sind demnach den unterschiedlichen flächigen Seiten der mindestens einen Seilumlenkrolle zugewandt. Dem Fachmann ist klar, dass das Anordnen der beiden Schenkelelemente nicht zwangsläufig an einer Innenseite der beiden Seitenteile erfolgen muss, sondern auch andere Flächen der Seitenteile dafür zur Verfügung stehen. Bspw. ist vorgesehen, dass die beiden Schenkelelemente an einem von dem Seitenteil nach vorne abstehenden Element drehbar befestigt sind, wobei das abstehende Element dabei in einer Ebene liegt, die parallel zu einer durch die Seilumlenkrolle definierten Ebene ist.

Der Aufnahmeraum ist typischerweise an die exakte Anzahl der einzelnen oder mehreren Seilumlenkrollen angepasst, sodass die Breite des Aufnahmeraums mit der Breite der nebeneinander angeordneten mehreren Seilumlenkrollen im Wesentlichen übereinstimmt. Dem Fachmann ist aber bewusst, dass nicht alle Seilrollen in Benutzung sein müssen, also eingeschert sind.

Nach einer weiteren vorteilhaften Ausgestaltung der vorliegenden Erfindung kann vorgesehen sein, dass die mindestens eine Seilschutzstange an ihren jeweiligen Längsendbereichen an den beiden Schenkelelementen gelagert ist, insbesondere drehbar gelagert ist, und parallel zur Rollendrehachse ausgerichtet ist.

Demnach erfolgt die Lagerung der Seilschutzstange an den entlang der Rollendrehachse zueinander beabstandeten Schenkelelementen, sodass ein Längsende bzw. ein Längsendenbereich der Seilschutzstange an einem ersten Schenkelelement und das andere Längsende bzw. der andere Längsendenbereich an einem zweiten Schenkelelement gelagert ist, wobei für eine Lagerung insbesondere eine Öffnung in einem jeweiligen der beiden Schenkelelemente vorgesehen ist, sodass die Seilschutzstange in der jeweiligen Öffnung drehbar aufgenommen werden kann. Eine Sicherung der Seilschutzstange, die verhindert, dass die Seilschutzstange die gewünschte Position in der jeweiligen Öffnung eines Schenkelelements verlässt, kann dabei durch Einschieben eines Sicherungsstifts, der den Durchmesser der Seilschutzstange kreuzt, erfolgen, sodass eine Bewegung der Seilschutzstange in Richtung der Rollendrehachse nicht oder nur sehr eingeschränkt möglich ist. Vorgesehen kann dabei auch sein, dass die von den beiden Schenkelelementen gelagerte Seilschutzstange in jedem ihrer beiden Längsendbereichen eine solche Öffnung zum Einstecken eines Sicherungsstifts besitzt, sodass die Seilschutzstange in Richtung der Rollendrehachse durch das Vorsehen der beiden Sicherungsstifte festgelegt ist.

Ferner kann dabei vorgesehen sein, dass in Richtung der Rollendrehachse zwischen den beiden Schenkelelementen ein Blockierelement verläuft, das dazu dient, ein Durchführen eines von der Umlenkrolle umgelenkten Seils an einer von der Seilsicherungsanordnung zu der mindestens einen Umlenkrolle abgewandten Seite zu erschweren, insbesondere derart, dass ein Öffnungsbereich zwischen dem Blockierelement und einer Seilschutzstange das Durchführen eines in seiner Dimensionierung auf die mindestens eine Seilumlenkrolle abgestimmten Seils oder dessen am Seilanfang befindlichen Seilvergusshülse nicht zulässt.

Das Blockierelement kann dabei plattenartig oder rohrförmig ausgestaltet sein und verläuft von einem Schenkelelement zu dem anderen Schenkelelement.

Durch das Vorsehen des Blockierelements ist es nicht mehr so leicht möglich, ein falsch eingeschertes Seil zu übersehen, da das falsch eingescherte Seil nun nicht mehr nur die Seilschutzstange an der zur Seilumlenkrolle abgewandten Seite überspannt, sondern auch das Blockierelement und dadurch deutlich besser erkennbar ist. Schließlich wird dann nicht nur die Seilschutzstange, sondern auch das Blockierelement an seiner von der Umlenkrolle abgewandten Seite durch das falsch eingescherte Seil umspannt. Ein solches falsches Einscheren ist nach der vorliegenden Erfindung aber deutlich unwahrscheinlicher, da ein unbeabsichtigtes falsches Einscheren de facto ausgeschlossen ist. Sollte man aber absichtlich oder aus anderen Gründen das einzuscherende Seil auch bei einer Umlenkvorrichtung nach der vorliegenden Erfindung an der zur Seilumlenkrolle abgewandten Seite der Seilschutzstange spannen, würde ein solcher Zustand optisch deutlich leichter zu erkennen sein.

Nach einer weiteren vorteilhaften Ausgestaltung der vorliegenden Erfindung kann vorgesehen sein, dass parallel zur Rollendrehachse ein Griffelement, insbesondere ein stabartiges Griffelement, zwischen den beiden Schenkelelementen verläuft, das ein einfaches handbetätigtes Verschwenken der Seilsicherungsanordnung zwischen der Freigabeposition und der Sicherungsposition ermöglicht.

Um die Seilsicherungsanordnung von der Sicherungsposition in die Freigabeposition und umgekehrt zu überführen, ist es hilfreich, ein Griffelement vorzusehen, sodass der Wechsel zwischen den beiden Positionen händisch auf einfache Art und Weise durchgeführt werden kann. Um dabei eine Kraft auf die Seilsicherungsanordnung ausüben zu können, die in etwa mit der auszuführenden Schwenkbewegung zum Wechseln der Positionen übereinstimmt, ist es von Vorteil, wenn ein Griffelement zwischen den beiden Schenkelelementen verläuft, sodass mithilfe des Griffelements gleichzeitig eine Kraft auf beide Schenkelelemente ausführbar ist.

Nach einer weiteren optionalen Fortbildung der vorliegenden Erfindung kann vorgesehen sein, dass die Umlenkvorrichtung ferner mindestens eine Arretiervorrichtung zum Arretieren der Seilsicherungsanordnung in der Sicherungsposition und/oder der Freigabeposition an dem Rollenhalter umfasst.

Eine solche Arretiervorrichtung dient zum Arretieren der Seilsicherungsanordnung in der Freigabeposition und/oder der Sicherungsposition. Dies ist insbesondere von Vorteil, da ein unbemerktes Verlassen der Seilsicherungsanordnung aus der Freigabeposition und/oder der Sicherungsposition unerwünscht ist. Schließlich könnte es dann zu dem Fall kommen, dass bei einem Verlassen der Seilsicherungsanordnung aus seiner Sicherungsposition ein Herausspringen eines von der Seilumlenkrolle geführten Seils nicht mehr verhindert werden kann. Weiter wäre ein unbemerktes Verlassen der Seilsicherungsanordnung aus der Freigabeposition ebenso unerwünscht, da dies den gewöhnlichen Ablauf eines Einschervorgangs oder eines Ausschervorgangs erheblich stören würde. Unter Umständen wäre dann auch nicht mehr gewährleistet, dass die Seilschutzstange sich auch tatsächlich außerhalb einer Einscherkurve befindet, sodass es eventuell zu einer ungewünschten Kollision des einzuscherenden Seils mit der Seilsicherungsanordnung oder schlimmstenfalls zu einem unbeabsichtigten Überspannen der Seilsicherungsanordnung kommt, sodass das einzuscherende Seil über die von der Seilumlenkrolle abgewandte Seite der Seilschutzstange gespannt wird.

Aus den vorgenannten Gründen ist es daher von Vorteil, wenn eine zuverlässige Positionierung in der Freigabeposition und/oder der Sicherungsposition durch die Seilsicherungsanordnung eingenommen werden kann.

Nach einer weiteren vorteilhaften Fortbildung der vorliegenden Erfindung kann vorgesehen sein, dass die mindestens eine Arretiervorrichtung eine Rastöffnung sowie eine zugehörige Rastnase umfasst, wobei jeweils ein Bestandteil der Arretiervorrichtung an der Seilsicherungsanordnung und der andere Bestandteil an der Rollenhalterung angeordnet sind, vorzugsweise wobei die mindestens eine Arretiervorrichtung als Rastnase einen vorgespannten Raststift, als Rastöffnung ein zugehöriges Rastloch und weiter ein Ablenkelement umfasst, sodass bei einem Überführen der Seilsicherungsanordnung in die Sicherungsposition und/oder die Freigabeposition das Ablenkelement den Raststift entgegen seiner vorgespannten Position auslenkt und nach einem Erreichen der Sicherungsposition und/oder der Freigabeposition der vorgespannte Raststift in die dann mit dem Raststift fluchtende Rastöffnung einrastet.

Als Ablenkelement kommt bspw. ein zu einem Mittenbereich des Aufnahmeraums hin gebogenes Element infrage, das bei einem Ausführen der Schwenkbewegung zum Überführen in die Freigabeposition und/oder die Sicherungsposition ein mittels eines Spannelements vorgespanntes Rastelement entgegen der Vorspannrichtung verdrängt, sodass nach einem finalen Erreichen der gewünschten Position eine Verrastung in eine Öffnung, eine stufenartige Abkantung oder dergleichen ermöglicht wird.

Ein Lösen aus der so einmal eingenommenen Position ist dann nur möglich, indem das mit dem Spannelement vorgespannte Rastelement entgegen seiner Federkraft bewegt wird, sodass das Rastelement nicht mehr länger in einem rastenden Eingriff mit dem Rastpartner ist und die Seilsicherungsanordnung wieder entlang der Schwenkbewegung bewegt werden kann.

Nach einer weiteren optionalen Modifikation der vorliegenden Erfindung kann vorgesehen sein, dass die Arretiervorrichtung in der Sicherungsposition die Seilschutzstange und von an gegenüberliegenden Seitenteilen eines Aufnahmeraums der Rollenhalterung angeordnete Aufnahmeöffnungen für die Seilschutzstange umfasst, so dass ein Verlassen der Sicherungsposition erst nach einem Lösen der Seilschutzstange aus den Aufnahmeöffnungen erfolgen kann.

Gemäß dieser Ausführungsform ist die Seilschutzstange Teil der Arretiervorrichtung, sodass ein Bewegen der Seilsicherungsanordnung aus der Freigabeposition und/oder der Sicherungsposition nur möglich ist, in dem die Seilschutzstange aus entsprechenden Öffnungen, die mit den Seitenteilen der Rollenhalterung fest verbunden sind, entfernt worden ist. Ferner kann dabei vorgesehen sein, dass jedes der beiden Schenkelelemente wie auch die von den beiden Seitenteilen abgehenden oder darin gebildeten Öffnungen in der Freigabeposition und/oder der Sicherungsposition zueinander fluchtend ausgerichtet sind, sodass eine Arretierung der Seilsicherungsanordnung durch das Einschieben der Seilschutzstange in die miteinander fluchtenden Öffnungen der Schenkelelemente und der an den Seitenteilen abgehenden oder darin ausgebildeten Öffnungen erfolgt.

Nach einer weiteren optionalen Modifikation der vorliegenden Erfindung kann vorgesehen sein, dass mindestens zwei Seilschutzstangen vorgesehen sind, die an unterschiedlichen Radialbereichen der mindestens einen Seilumlenkrolle wirken und die jeweiligen Wirkbereiche der zwei Seilschutzstangen in Umfangsrichtung der Seilumlenkrolle einen Winkel zueinander einschließen, der 60°, vorzugsweise 75° und bevorzugterweise 90° übersteigt.

Um zu gewährleisten, dass ein von einer Seilumlenkrolle umgelenktes Seil entlang eines größeren Umfangsbereichs der Seilumlenkrolle in seiner vorgesehenen Führung verbleibt, ist es von Vorteil, wenn mehrere Seilschutzstangen vorgesehen sind, die in Umfangsrichtung der Seilumlenkrolle beabstandet zueinander angeordnet sind. Dies bewirkt, dass an zwei in der Umfangsrichtung der Seilumlenkrolle beabstandeten Punkten dafür gesorgt wird, dass das Seil in der Führung der Seilumlenkrolle verbleibt. Dadurch kann über einen größeren Umfangsbereich der Seilumlenkrolle sichergestellt werden, dass das Seil in der vorgesehenen Führung der Seilumlenkrolle geführt ist.

In einer weiteren optionalen Modifikation kann dabei vorgesehen sein, dass jede der beiden Seilschutzstangen zwischen den beiden Schenkelelementen verläuft und/oder die beiden Seilschutzstangen parallel zueinander orientiert sind.

Die Erfindung betrifft darüber hinaus ein System, umfassend eine Umlenkvorrichtung nach einem der vorhergehend diskutierten Aspekte und ein Seil, wobei das Seil in seiner Dimensionierung, insbesondere seinem Durchmesser, auf die mindestens eine Seilumlenkrolle abgestimmt und von dieser umgelenkt ist, wobei vorzugsweise das Seil ein Stahlseil ist.

Weiter betrifft die vorliegende Erfindung eine Arbeitsmaschine bzw. eine Hebevorrichtung, wie ein Kran oder ein Mobilkran, mit einer Umlenkvorrichtung nach einem der vorhergehend diskutierten Aspekte oder einem System nach dem vorhergehenden Absatz.

Vorteilhafterweise kann hierbei vorgesehen sein, dass die Umlenkvorrichtung an einem Auslegerkopf eines Auslegers, insbesondere eines Teleskopauslegers, angeordnet ist und vorzugsweise dazu dient, eine Seilverbindung zu einer vom Ausleger gehaltenen Hakenflasche zu bilden.

Weitere Merkmale, Einzelheiten und Vorteile der Erfindung ergeben sich aus den nachfolgend anhand der Figuren erläuterten Ausführungsbeispielen. Es zeigen:
- Fig. 1:: eine Seitenansicht eines Ausführungsbeispiels der erfindungsgemäßen Arbeitsmaschine bzw. Hebevorrichtung,
- Fig. 2:: eine Vorderansicht eines Auslegerkopfs nach dem Stand der Technik,
- Fig. 3:: eine Seitenansicht eine Umlenkvorrichtung nach dem Stand der Technik zusammen mit einer an der Umlenkvorrichtung angebundenen Hakenflasche;
- Fig. 4.1:: eine Perspektivansicht einer erfindungsgemäßen Seilsicherungsanordnung nach einer ersten Ausführungsform,
- Fig. 4.2:: eine Seitenansicht der erfindungsgemäßen Umlenkvorrichtung nach der ersten Ausführungsform mit der Seilsicherungsanordnung in Freigabeposition,
- Fig. 4.3:: eine Seitenansicht der erfindungsgemäßen Umlenkvorrichtung nach der ersten Ausführungsform mit der Seilsicherungsanordnung in Sicherungsposition,
- Fig. 4.4:: eine Perspektivansicht der Umlenkvorrichtung nach der ersten Ausführungsform mit der Seilsicherungsanordnung in Sicherungsposition,
- Fig. 5.1:: eine Perspektivansicht einer erfindungsgemäßen Seilsicherungsanordnung nach einer zweiten Ausführungsform,
- Fig. 5.2:: eine Perspektivansicht einer Umlenkvorrichtung mit der Seilsicherungsanordnung der zweiten Ausführungsform in Freigabeposition,
- Fig. 5.3:: eine Perspektivansicht einer Umlenkvorrichtung mit der Seilsicherungsanordnung der zweiten Ausführungsform in Sicherungsposition,
- Fig. 6.1:: eine Perspektivansicht einer erfindungsgemäßen Seilsicherungsanordnung nach einer dritten Ausführungsform,
- Fig. 6.2: eine Perspektivansicht einer Umlenkvorrichtung mit der Seilsicherungsanordnung der dritten Ausführungsform in Freigabeposition,
- Fig. 6.3: eine Seitenschnittansicht der Umlenkvorrichtung mit einer Seilsicherungsanordnung der dritten Ausführungsform in Freigabeposition, in welcher die Einscherkurve eines Seils ergänzend eingefügt ist, und
- Fig. 6.4: eine Perspektivansicht einer Umlenkvorrichtung mit der Seilsicherungsanordnung der dritten Ausführungsform in Sicherungsposition,

In der Figur 1 ist ein Ausführungsbeispiel der erfindungsgemäßen Hebevorrichtung bzw. Arbeitsmaschine 1 in einer seitlichen Ansicht dargestellt. Die Arbeitsmaschine 1 des gezeigten Ausführungsbeispiels ist ein Mobilkran mit einem fahrbaren Unterwagen 2, einem drehbar auf dem Unterwagen 2 gelagerten Oberwagen 3 und einem am Oberwagen 3 angeordneten Teleskopausleger 4, welcher am Ende des innersten Teleskopschusses einen Auslegerkopf 11 besitzt. Ein Hubseil 5 ist von einer Hubseilwinde über mehrere Umlenkrollen am Auslegerkopf 11 geführt und zwischen den Umlenkrollen 9 und einer Hakenflasche 6 eingeschert. Der Auslegerkopf 11 kann mindestens eine erfindungsgemäße Umlenkvorrichtung 100 zum Umlenken des Hubseils 5 aufweisen. Die vorliegende Erfindung ist aber nicht auf dieses Ausführungsbeispiel beschränkt.

Die Figur 2 zeigt ein Ausführungsbeispiel eines Auslegerkopfs 11, welcher ein oberes Rollenpaket aus Seilumlenkrollen 10 und ein unteres Rollenpaket aus Seilumlenkrollen 9 aufweist. Nach der Erfindung kann vorgesehen sein, dass jedes Rollenpaket durch eine jeweilige erfindungsgemäße Umlenkvorrichtung 100 gebildet sein kann, um für jedes Rollenpaket ein Herausspringen des Seils 5 zu verhindern und fehlerhafte Einscherungen zuverlässig zu verhindern bzw. leichter zu erkennen. Von der Erfindung ist aber auch umfasst, dass nur eines der beiden Rollenpakete durch die erfindungsgemäße Umlenkvorrichtung 100 gebildet ist.

Bei mehreren nebeneinander angeordneten Umlenkrollen 9, wie beispielsweise in Figur 2 gezeigt, erstreckt sich die Seilsicherungsanordnung 14 insbesondere über sämtliche der nebeneinander angeordneten Umlenkrollen 9.

Figur 3 zeigt eine Seitenansicht einer Umlenkvorrichtung nach dem Stand der Technik, bei der man den Teleskopausleger 4 und den an seinem vorderen Ende angeordneten Rollenkopf 8 erkennt. Die oberen Seilumlenkrollen 10, die das obere Rollenpaket bilden, lenken das Hubseil 5 nach unten in Richtung Hakenflasche 6 um. Dort erfolgt ebenfalls mithilfe einer Seilumlenkrolle (nicht in Figur 3 ersichtlich) eine Umlenkung zurück zum Rollenkopf 8, sodass das Seil 5 dort mit einer Seilumlenkrolle 9 des unteren Rollenpakets eingeschert werden kann, bevor es dann wieder zurück zur Hakenflasche 6 geführt wird. In Abhängigkeit der Anzahl der Seilumlenkrollen 9 ergeben sich mehrere Schlaufen zwischen dem Rollenkopf 8 und der Hakenflasche 6.

In Figur 3 erkennt man, dass bei der Durchführung des Einschervorgangs die Seilschutzstange 7 fehlerhafterweise nicht entfernt worden ist, was dazu führt, dass das von der Seilumlenkrolle 9 umgelenkte Seil 5 an der von der Seilumlenkrolle 9 abgewandten Seite der Seilschutzstange 7 verläuft. Korrekt wäre eine Führung des Seils 5 gewesen, die im Zwischenbereich zwischen der Seilumlenkrolle 9 und der Seilschutzstange 7 verläuft, da nur dann verhindert werden kann, dass bei gewissen Zuständen ein Herausspringen des Seils 5 aus seiner Führung der Seilumlenkrolle 9 verhindert wird. Darüber hinaus ist auch eine zweite Seilschutzstange 13 erkennbar, die im oberen Bereich der Seilumlenkrolle 9 angeordnet ist.

Figur 4.1 ist eine Perspektivansicht einer erfindungsgemäßen Seilsicherungsanordnung 14, die schwenkbar an einem Rollenkopf 8 anzuordnen ist. Diese besitzt ein erstes Schenkelelement 21 und ein zweites Schenkelelement 23, die jeweils über eine Öffnung verfügen, die dazu dient, eine Anbindung an den Rollenkopf 8 umzusetzen. Die beiden Schenkelelemente 21, 23 sind dabei in der Rollendrehachse voneinander beabstandet und über eine parallel zur Rollendrehachse verlaufende Seilschutzstange 7 miteinander verbunden. Um eine einfache Bedienbarkeit der Seilsicherungsanordnung 14 zu gewährleisten, kann ebenfalls ein in der Rollendrehachse verlaufendes Griffelement 12 vorgesehen sein, welches die beiden Schenkelelemente 21, 23 miteinander verbindet.

Darüber hinaus ist auch das optional vorsehbare Blockierelement 32 gezeigt, welches sich ebenfalls zwischen den beiden Schenkelelementen 21, 23 erstreckt und dessen Bedeutung im weiteren Verlauf der Figurenbeschreibung noch näher erläutert werden wird. Erkennbar ist aber, dass von dem Blockierelement 32 jeweils in Richtung der Rollendrehachse ein Anschlagelement 20, 33 absteht, das für ein korrektes Positionieren der Seilsicherungsanordnung 14 in der Sicherungsposition dient. Die Anschläge 34, 35 kommen dann mit einem Bestandteil des Rollenkopfs 8 zusammen, wenn die Seilsicherungsanordnung 14 die Freigabeposition erreicht hat.

Die gestrichelte Linie 25 symbolisiert den Verlauf einer Position eines am Rollenkopf 8 angeordneten, vorspannbaren Arretierelements, wie dieses beim Überführen der Seilsicherungsanordnung 14 in die Sicherungsposition durch einen gebogenen Abschnitt 231 am Schenkelelement zurückgedrängt bzw. gespannt wird, sodass es nach einem Erreichen der Sicherungsposition aufgrund der durch den gebogenen Abschnitt 231 erzeugten Federvorspannung in die Öffnung 24 einschnappt.

Analog dazu symbolisiert die gestrichelte Linie 22 den Verlauf einer Position eines am Rollenkopf 8 angeordneten, vorspannbaren Arretierelements, wie dieses beim Überführen der Seilsicherungsanordnung 14 in die Freigabeposition mit einer gewissen durch die Vorspannung erzeugten Kraft gegen das erste Schenkelelement 21 drängt, sodass es nach einem Erreichen der Freigabeposition aufgrund der Vorspannung in die Öffnung 28 einschnappt und die Seilsicherungsanordnung 14 in der Freigabeposition fixiert.

Wie in Verbindung mit den nachfolgenden Figuren ersichtlich, ist die Umlenkvorrichtung 100 demnach so konstruiert, dass die Sicherungsanordnung 14 durch eine Drehbewegung um die Schwenkachse 15 in die offene Position, die Freigabeposition, gebracht werden kann. Dabei läuft bspw. ein Rastbolzen 17 über das Schenkelelement 21 entlang der Kurve 22 der Seilsicherungsanordnung 14, bis er in die Öffnung 28 einrastet. Diese Arretierung kann automatisch durch die Federrückstellung des Rastbolzen 17 erfolgen, wodurch die Seilsicherungsanordnung 14 ohne zusätzlichen Montageaufwand in der offenen Position gesichert wird.

Figur 4.2 zeigt eine Seitenansicht der Umlenkvorrichtung 100 mit einer Seilsicherungsanordnung 14 in offener Position, der Freigabeposition. In dieser Stellung ist die Seilsicherungsanordnung 14 um die parallel zur Rollendrehachse verlaufende Schwenkachse 15 gedreht, wodurch das Hubseil 5 sicher eingeschert werden kann. Das Hubseil 5 verläuft während des Einschervorgangs entlang der Einscherkurve 16 (gestrichelt dargestellt) und wird über die Seilrollen 9 zur Hakenflasche 6 geführt. Man erkennt, dass die Seilschutzstange 7 der Seilsicherungsanordnung 14 durch das Verschwenken in die Freigabeposition nicht in einem Bereich zwischen der Einscherkurve 16 und dem Außenumfang der Seilumlenkrolle 9 liegt, sodass bei einem Einschervorgang die Gefahr nicht mehr besteht, dass das einzuscherende Seil an der zur Seilumlenkrolle 9 abgewandten Seite der Seilschutzstange 7 entlanggeführt wird.

Als Einscherkurve wird dabei die Position eines Seilanfangs während eines Einschervorgangs bezeichnet. Vorzugsweise kann dabei vorgesehen sein, dass die Einscherkurve für eine Seite der Seilrolle durch ein im Wesentlichen waagerechtes Zuführen auf einen oberen Punkt einer Seilumlenkrolle bestimmt wird, und der über den oberen Punkt der Seilumlenkrolle geführte Seilanfang unter weiterer Zuführung von Seillänge festgetstellt wird.

Zu beachten ist, dass für ein reibungsloses Einscheren auch die eventuell vorhandene zweite Seilschutzstange 13, die im oberen Bereich der Seilumlenkrolle 9 angeordnet ist, zu entfernen ist.

Für ein Arretieren der Seilsicherungsanordnung 14 in ihrer Sicherungsposition ist ein nach vorne vom Rollenkopf 8 abstehendes Aufnahmeelement 40 vorgesehen, das an seinem vom Rollenkopf 8 abgewandten Ende einen mit einer Feder vorspannbaren Raststift 18 besitzt, der mit einer entsprechenden Rastöffnung 24 an einem der beiden Schenkelelemente der Sicherungsanordnung 14 zusammenwirken kann, um bei einem Überführen der Sicherungsanordnung 14 in die Sicherungsposition eine rastende Verbindung einzugehen. Eine ähnlich wirkende Arretiervorrichtung ist auch für das Halten der Sicherungsanordnung 14 in der Freigabeposition vorgesehen.

Figur 4.3 zeigt eine Seitenansicht der Umlenkvorrichtung 100 mit der Seilsicherungsanordnung 14 in geschlossener Position, der Sicherungsposition. In dieser Stellung ist die Seilsicherungsanordnung 14 so ausgerichtet, dass das Hubseil 5 gegen das Herausspringen von mindestens einer Seilumlenkrolle 9 gesichert ist. Die Seilsicherungsanordnung 14 wird durch den Rastbolzen 18 arretiert, der in der geschlossenen Position entlang des gebogenen Abschnitts 231 auf das Schenkelelement 23 und der Kurve 25 geführt wird, bis er in die Öffnung 24 einrastet. Diese Arretierung stellt sicher, dass das Hubseil 5 ausreichend nahe an die Seilrollen 9 gedrückt wird, wodurch eine stabile und sichere Führung des Seils 5 gewährleistet ist.

Die Konstruktion der Seilsicherungsanordnung 14 in Kombination mit den Rastbolzen 18, 19 sorgt außerdem dafür, dass das Hubseil 5 nicht mehr - wie nach dem Stand der Technik üblich - mit direktem Handkontakt an die Seilrillen der Seilrollen 9 gedrückt werden muss, um eine Montage der Seilschutzstange zu ermöglichen, sondern dies erfolgt automatisch durch den Kontakt mit der Seilsicherungsanordnung 14 beim Überführen in die Sicherungsposition.

Figur 4.4 zeigt eine perspektivische Darstellung des unteren Teils des Rollenkopfs 8 mit einer Seilsicherungsanordnung 14 in geschlossenem Zustand. Hierbei erkennt man auch den Raststift 17, der für ein Arretieren der Seilsicherungsanordnung 14 in der Freigabeposition sorgt, indem er mit der Öffnung 26 (dargestellt bspw. in Fig. 4.1) zusammenwirkt.

Ferner erkennt man, dass für das sichere Befestigen der Sicherungsanordnung 14 in der Sicherungsposition an jedem der beiden Schenkel 21, 23 eine Öffnung vorhanden ist, die mit einer am Rollenkopf 8 über ein Aufnahmeelement 40 befestigten Arretiervorrichtung zusammenwirkt. Auf der in Fig. 4.4 links dargestellten Seite ist der Raststift 19 an dem Aufnahmeelement 41, auf der rechts dargestellten Seite der Raststift 18 an einem Aufnahmeelement 40 zu erkennen, die jeweils beide an dem Rollenkopf 8 befestigt sind.

Figur 5.1 zeigt eine zweite Ausführungsform der vorliegenden Erfindung, wobei in dieser das grundsätzliche Prinzip des Verschwenkens der Seilsicherungsanordnung beibehalten wird, die Arretierung gegenüber dem Rollenkopf in der Sicherungsposition jedoch anders umgesetzt ist. So erfolgt die Arretierung der Seilsicherungsanordnung 14 mithilfe der Seilschutzstange 7 und Öffnungen im distalen Bereich der jeweiligen Schenkelelemente, durch welche die Seilschutzstange 7 eingeschoben werden kann. Um ein sicheres Verbleiben der Seilschutzstange 7 zu gewährleisten, kann diese an ihren jeweiligen Längsendbereichen Klappstecker 28, 29 aufweisen, die nach dem Durchführen durch die Öffnungen der Seilsicherungsanordnung 14 für einen sicheren Halt sorgen.

Figur 5.2 illustriert die Umlenkvorrichtung 100 nach der zweiten Ausführungsform, bei welcher die Sicherungsanordnung 14 in ihrer offenen Position ist. Wie bereits erläutert, wird die Seilschutzstange 7 zur Arretierung in der Sicherungsposition genutzt. In der offenen Position, der Freigabeposition, ist die Seilschutzstange 7 demontiert, wodurch die Seilsicherungsanordnung 14 in die Freigabeposition bewegt werden kann, um das Hubseil 5 entlang der definierten Einscherkurve 16 einzuscheren.

Die Seilsicherungsanordnung 14 wird durch die Drehbewegung um die Schwenkachse 15 in die offene Position gebracht. Zuvor müssen die Klappstecker 28 und 29 entfernt werden, um die Seilschutzstange 7 seitlich aus den links und rechts von dem Rollenpaket am Rollenkopf 8 angeordneten Öffnungen der Aufnahmeelemente 30, 31 herausziehen zu können. Nach der Demontage der Seilschutzstange 7 kann die Seilsicherungsanordnung 14 ohne die herausgeführte Seilschutzstange 7 um die Schwenkachse 15 nach oben in die offene Position bewegt werden. Der bereits anhand der vorstehenden Ausführungsform beschriebene Rastbolzen 17 arretiert die Seilsicherungsanordnung 14 dann automatisch in der Freigabeposition.

Auf diese Weise ist in Radialrichtung der Seilumlenkrolle 9 nun genügend Platz, um den Seilanfang, insbesondere die in der Figur 5.2 abgebildete Schlossvergusshülse 36 für ein korrektes Einscheren nach unten führen zu können.

Figur 5.3 zeigt eine Perspektivansicht der Umlenkvorrichtung 14 in der zweiten Ausführungsform in der Sicherungsposition. Im Vergleich zur vorhergehend diskutierten Figur 5.2 erkennt man, dass das Durchführen eines Seilanfangs mit der typischerweise am Seilanfang angeordneten Schlossvergusshülse 36 nicht möglich ist, da das Blockierelement 32 ein unmittelbares Entlangführen an der Außenseite der Seilschutzstange 7 verhindert. Der dargestellte Raum zwischen der Seilschutzstange 7 und dem Blockierelement 32 ist dabei so dimensioniert, dass die Schlossvergusshülse 36 nicht hindurchpasst.

Die Umlenkvorrichtung nach der zweiten Ausführungsform mit der dargestellten Seilsicherungsanordnung 14 ermöglicht zudem eine einfachere Nachrüstbarkeit am vorhandenen Rollenkopf 8, da sie die bereits vorhandenen Aufnahmen 30 und 31 nutzt und mit den gleichen Vormontageteilen wie die Seilschutzstange 7 und den Klappsteckern 28 und 29 kompatibel ist, die bei Umsetzungen nach dem Stand der Technik im Einsatz sind.

Figur 6.1 zeigt eine Perspektivansicht einer dritten Ausführungsform der Umlenkvorrichtung 100, wobei bei der Seilsicherungsanordnung 14 nicht nur die Seilschutzstange 7, sondern auch die zweite Seilschutzstange 13, die typischerweise in der Nähe des oberen Punkts einer in dem Rollenkopf 8 aufgenommenen Seilumlenkrolle 9 zu platzieren ist, enthalten ist.

Ähnlich wie die erste Seilschutzstange 7 verläuft auch die zweite Seilschutzstange 13 von einem Schenkelelement zu dem anderen Schenkelelement parallel zur Rollendrehachse bzw. der Schwenkachse 15. Vorteilhaft hieran ist, dass nun mit nur einer Bewegung, nämlich dem Verschwenken der Seilsicherungsanordnung 14 der Umlenkvorrichtung 100 nach der dritten Ausführungsform sowohl die erste Seilschutzstange 7 als auch die zweite Seilschutzstange 13 in eine Position bewegt werden können, sodass bei einem Einschervorgang die Wahrscheinlichkeit eines fehlerhaften Einscherens vollständig ausgeschlossen oder zumindest stark verringert werden kann.

Weiter erkennt man auch, dass die Öffnung 25 nun nicht mehr nur für das Arretieren in einer der beiden Positionen, der Freigabeposition und der Sicherungsposition, verwendet wird, sondern für beide. Um dabei für jede der beiden Bewegungen zum Überführen in die Freigabeposition bzw. die Sicherungsposition das Vorspannen des Raststifts zu ermöglichen, besitzt das Schenkelelement einen entsprechend ausgebildeten gebogenen Abschnitt, der sowohl den Raststift in der Freigabeposition als auch den Raststift in der Sicherungsposition zurückdrängen kann, sodass bei einem Fluchten des Raststifts mit der Öffnung 26 der Raststift einschnappt und die Seilsicherungsanordnung 14 in der entsprechenden Position arretiert wird.

Um eine ausreichende Stabilität der Seilsicherungsanordnung 14 auch dann beizubehalten, wenn beide Seilschutzstangen 7, 13 entfernt sind, bspw. um diese im Rahmen einer Wartung zu ersetzen, kann neben dem griffartigen Halter 12 ein weiteres Stabilisierungselement 27 vorgesehen sein, das vorzugsweise im Bereich der zweiten Seilschutzstange 13 die beiden Schenkelelemente 21, 23 miteinander verbindet. Hierbei übernimmt das Stabilisierungselement 27 auch eine Blockierungsfunktion.

Figur 6.2 zeigt die Umlenkvorrichtung 100 mit ihrer Seilsicherungsanordnung 14 in Freigabeposition. Zum Erreichen der offenen Position wird die Seilsicherungsanordnung 14 durch eine Drehbewegung um die Schwenkachse 15 nach oben bewegt, wobei die Seilschutzstangen 7 und 13 gleichzeitig in die geöffnete Stellung gebracht werden. Dies erleichtert den Vorgang des Einscherens, da nun keine der beiden Seilschutzstangen 7, 13 mehr vom Rollenkopf 8 demontiert werden muss. Parallel zur Schwenkachse 15 ist auch die Rollendrehachse durch eine gestrichelte Linie symbolisiert.

Figur 6.3 ist eine Schnittansicht von der Seite, in welcher die Seilsicherungsanordnung 14 in ihrer Freigabeposition ist. Dabei erkennt man, dass sowohl die erste Seilschutzstange 7 als auch die zweite Seilschutzstange 13 nicht mit der Einscherkurve 16 kollidiert, sondern die Einscherkurve 16 zwischen den jeweiligen Seilschutzstangen 7, 13 und dem radialen Außenumfang der Seilumlenkrolle 9 verläuft. Dies bedeutet, dass bei einem normalen Einschervorgang die jeweiligen Seilschutzstangen 7, 13 nicht mit dem einzuscherenden Seil bzw. der am Anfang des einzuscherenden Seils angeordneten Schlossvergusshülse kollidieren, sodass ein normaler Einschervorgang vorgenommen werden kann. Vorteilhaft hieran ist, dass die Seilsicherungsanordnung 14 durch eine einzelne Schwenkbewegung dafür sorgt, dass beide Seilschutzstangen 7, 13 aus ihrer Sicherungsposition in ihre jeweilige Freigabeposition überführt werden. Es ist demnach nicht mehr erforderlich, separate Arbeitsvorgänge auszuführen, um die beiden Seilschutzstangen 7, 13 zu demontieren, um einen Einschervorgang ausführen zu können.

Ein großer Vorteil für den Einschervorgang ist hierbei der Wegfall von demontierbaren, losen Teilen, so dass ein Herabfallen von vergessenen Teile aus großen Hubhöhen nicht mehr möglich ist. Diese Gefahrenquelle ist durch diese Ausführungsform ebenfalls eliminiert.

Figur 6.4 stellt die Umlenkvorrichtung 100 in ihrer geschlossenen Position dar. In dieser Stellung ist die Seilsicherungsanordnung 14 so ausgerichtet, dass das Hubseil 5 sicher in den Seilrollen 9 läuft und gegen ein Herausspringen gesichert ist (wobei keine Berührung von Stange und Rollen vorliegt). Die Seilsicherungsanordnung 14 wird dabei automatisch nach Erreichen der Freigabeposition und/oder der Sicherungsposition arretiert, da auch hier mindestens ein Rastbolzen in eine Öffnung eines Schenkelelements eindringt, wenn die entsprechende Position erreicht worden ist.

### Bezugszeichenliste:

- 1: Arbeitsmaschine
- 2: Unterwagen
- 3: Oberwagen
- 4: Teleskopausleger
- 5: Hubseil
- 6: Hakenflasche
- 7: Seilschutzstange
- 8: Rollenkopf
- 9: Seilumlenkrolle (unteres Rollenpaket)
- 10: Seilumlenkrolle (oberes Rollenpaket)
- 11: Auslegerkopf
- 12: Griffelement
- 13: Zweite Seilschutzstange
- 14: Seilsicherungsanordnung
- 15: Schwenkachse
- 16: Einscherkurve
- 17: Raststift
- 18: Rastbolzen
- 19: Rastbolzen
- 20: Anschlagelement
- 21: Erstes Schenkelelement
- 22: Kurve
- 23: Zweites Schenkelelement
- 24: Öffnung
- 25: Öffnung
- 26: Öffnung
- 27: Stabilisierungselement
- 28: Klappstecker
- 29: Klappstecker
- 30: Aufnahmeelement
- 31: Aufnahmeelement
- 32: Blockierelement
- 33: Anschlagelement
- 34: Anschläge
- 35: Anschläge
- 36: Schlossvergusshülse
- 40: Aufnahmeelement
- 41: Aufnahmeelement
- 100: Umlenkvorrichtung
- 231: gebogener Abschnitt

## Patentansprüche

1. Umlenkvorrichtung eines Seils, umfassend:
eine Rollenhalterung zum Tragen von mindestens einer Seilumlenkrolle,
mindestens eine Seilumlenkrolle, die an der Rollenhalterung um eine Rollendrehachse drehbar gelagert ist, und
eine Seilsicherungsanordnung zum Sichern einer korrekten Einscherung eines Seils an der Seilumlenkrolle,
**dadurch gekennzeichnet, dass**
die Seilsicherungsanordnung gegenüber der Rollenhalterung um eine Schwenkachse schwenkbar ist, um zwischen einer Sicherungsposition, in der ein von der Seilumlenkrolle umgelenktes Seil in der Seilumlenkrolle gesichert ist, und einer Freigabeposition, in der ein von der Seilumlenkrolle umgelenktes Seil nicht in der Seilumlenkrolle gesichert ist, zu wechseln, wobei
die Schwenkachse parallel zur Rollendrehachse verläuft.

2. Umlenkvorrichtung nach dem vorhergehenden Anspruch 1, wobei
die Seilsicherungsanordnung mindestens eine Seilschutzstange aufweist, die in der Sicherungsposition der Seilsicherungsanordnung dazu ausgelegt ist, eine Bewegung des von der Seilumlenkrolle geführten Seils in Radialrichtung weg von der Seilumlenkrolle zu beschränken, vorzugsweise wobei
die mindestens eine Seilschutzstange in ihrer Längsachse parallel zur Rollendrehachse ausgerichtet ist und/oder um ihre Längsachse drehbar gelagert ist.

3. Umlenkvorrichtung nach dem vorhergehenden Anspruch 2, wobei
die mindestens eine Seilschutzstange in einer Freigabeposition einen größeren Radialabstand zu der mindestens einen Seilumlenkrolle einnimmt als in der Sicherungsposition, um ein korrektes Einscheren eines Seils auf die mindestens eine Seilumlenkrolle zu ermöglichen, in welchem das einzuscherende Seil zwischen der mindestens einen Seilumlenkrolle und der mindestens einen Seilschutzstange angeordnet ist, vorzugsweise wobei
die mindestens eine Seilschutzstange in der Freigabeposition bei einer bestimmungsgemäß ausgerichteten Umlenkvorrichtung radial weiter entfernt von der mindestens einen Seilumlenkrolle ist, als eine Einscherkurve eines einzuscherenden Seils, insbesondere Stahlseils, das in seiner Dimensionierung auf die mindestens eine Seilumlenkrolle abgestimmt ist.

4. Umlenkvorrichtung nach einem der vorhergehenden Ansprüche, wobei die Schwenkachse gegenüber der Rollendrehachse radial zu der mindestens einen Seilumlenkrolle versetzt angeordnet ist.

5. Umlenkvorrichtung nach einem der vorhergehenden Ansprüche, wobei die Seilsicherungsanordnung zwei Schenkelelemente aufweist, die an gegenüberliegenden Seitenteilen eines Aufnahmeraums der Rollenhalterung zum Aufnehmen der mindestens einen Seilumlenkrolle drehbar befestigt sind, insbesondere derart, dass die drehbare Befestigung der zwei Schenkelelemente die Schwenkachse der Seilsicherungsanordnung verkörpert, vorzugsweise wobei zwei Schenkelelemente identisch zueinander ausgebildet sind.

6. Umlenkvorrichtung nach dem vorhergehenden Anspruch 5, wobei die mindestens eine Seilschutzstange an ihren jeweiligen Längsendbereichen an den beiden Schenkelelementen gelagert ist, insbesondere drehbar gelagert ist, und parallel zur Rollendrehachse ausgerichtet ist.

7. Umlenkvorrichtung nach einem der vorhergehenden Ansprüche 5 oder 6, wobei in Richtung der Rollendrehachse zwischen den beiden Schenkelelementen ein Blockierelement verläuft, das dazu dient, ein Durchführen eines von der Umlenkrolle umgelenkten Seils an einer von der Seilsicherungsanordnung zu der mindestens einen Umlenkrolle abgewandten Seite zu erschweren, insbesondere derart, dass ein Öffnungsbereich zwischen dem Blockierelement und einer Seilschutzstange das Durchführen eines in seiner Dimensionierung auf die mindestens eine Seilumlenkrolle abgestimmten Seils oder dessen am Seilanfang befindlichen Seilvergusshülse nicht zulässt.

8. Umlenkvorrichtung nach einem der vorhergehenden Ansprüche 5 bis 7, ferner mit einem Griffelement, vorzugsweise wobei parallel zur Rollendrehachse das Griffelement, insbesondere ein stabartiges Griffelement, zwischen den beiden Schenkelelementen verläuft, das ein einfaches handbetätigtes Verschwenken der Seilsicherungsanordnung zwischen der Freigabeposition und der Sicherungsposition ermöglicht.

9. Umlenkvorrichtung nach einem der vorhergehenden Ansprüche, ferner umfassend mindestens eine Arretiervorrichtung zum Arretieren der Seilsicherungsanordnung in der Sicherungsposition und/oder der Freigabeposition an dem Rollenhalter.

10. Umlenkvorrichtung nach dem vorhergehenden Anspruch 9, wobei
die mindestens eine Arretiervorrichtung eine Rastöffnung sowie eine zugehörige Rastnase umfasst, wobei jeweils ein Bestandteil der Arretiervorrichtung an der Seilsicherungsanordnung und der andere Bestandteil an der Rollenhalterung angeordnet sind, vorzugsweise wobei
die mindestens eine Arretiervorrichtung als Rastnase einen vorgespannten Raststift, als Rastöffnung ein zugehöriges Rastloch und weiter ein Ablenkelement umfasst, sodass bei einem Überführen der Seilsicherungsanordnung in die Sicherungsposition und/oder die Freigabeposition das Ablenkelement den Raststift entgegen seiner vorgespannten Position auslenkt und nach einem Erreichen der Sicherungsposition und/oder der Freigabeposition der vorgespannte Raststift in die dann mit dem Raststift fluchtende Rastöffnung einrastet.

11. Umlenkvorrichtung nach dem vorhergehenden Anspruch 9, fortgebildet mit den Merkmalen des Anspruchs 2, wobei die Arretiervorrichtung in der Sicherungsposition die Seilschutzstange und von an gegenüberliegenden Seitenteilen eines Aufnahmeraums der Rollenhalterung angeordnete Aufnahmeöffnungen für die Seilschutzstange umfasst, so dass ein Verlassen der Sicherungsposition erst nach einem Lösen der Seilschutzstange aus den Aufnahmeöffnungen erfolgen kann.

12. Umlenkvorrichtung nach einem der vorhergehenden Ansprüche, wobei mindestens zwei Seilschutzstangen vorgesehen sind, die an unterschiedlichen Radialbereichen der mindestens einen Seilumlenkrolle wirken und die jeweiligen Wirkbereiche der zwei Seilschutzstangen in Umfangsrichtung der Seilumlenkrolle einen Winkel zueinander einschließen, der 60°, vorzugsweise 75° und bevorzugterweise 90° übersteigt.

13. System umfassend eine Umlenkvorrichtung nach einem der vorhergehenden Ansprüche und ein Seil, wobei das Seil in seiner Dimensionierung, insbesondere seinem Durchmesser, auf die mindestens eine Seilumlenkrolle abgestimmt und von dieser umgelenkt ist, wobei vorzugsweise das Seil ein Stahlseil ist.

14. Hebevorrichtung, wie Kran oder Mobilkran mit einer Umlenkvorrichtung nach einem der vorhergehenden Ansprüche 1 bis 12 oder einem System nach dem Anspruch 13.

15. Hebevorrichtung nach dem vorhergehenden Anspruch 14, wobei die Umlenkvorrichtung an einem Auslegerkopf eines Auslegers, insbesondere eines Teleskopauslegers, angeordnet ist und vorzugsweise dazu dient, eine Seilverbindung zu einer vom Ausleger gehaltenen Hakenflasche zu bilden.
